# EUROPÄISCHE PATENTSCHRIFT

(11) **EP 0 077 852 B1**
(45) Veröffentlichungstag und Bekanntmachung des Hinweises auf die Patenterteilung: **25.06.1986**
(21) Anmeldenummer: 81109674.2
(22) Anmeldetag: 13.11.1981
(51) Int. Cl.: C10J 3/86, F22B 1/18

(54) **Gaskühler zu Synthesegasgenerator**
Gas cooler for a synthesis gas generator
Refroidisseur de gaz pour générateur de gaz de synthèse

(30) Priorität: 23.10.1981 CH 6785/81
(43) Veröffentlichungstag der Anmeldung: 04.05.1983
(73) Patentinhaber: GEBRÜDER SULZER AKTIENGESELLSCHAFT, CH-8401 Winterthur (CH)
(72) Erfinder: Ziegler, Georg, CH-8404 Winterthur (CH)
(74) Vertreter: Sparing Röhl Henseler Patentanwälte

## Beschreibung

Die Erfindung betrifft einen an einen Synthesegasgenerator angeschlossenen Gaskühler nach dem Oberbegriff des Anspruchs 1. Ein solcher Gaskühler ist aus der DE-OS 2611 949 bekannt. Bei ihm ist nicht zu vermeiden, dass Wasser aus dem Wasserbad verdampft oder verdunstet, wobei Wärme verhältnismässig hoher Temperatur auf ein tieferes Niveau sinkt. Dies ist nicht nur mit thermodynamischen Verlusten verbunden, sondern es wird auch der Heizwert des Synthesegases herabgesetzt. Diese Erscheinung wird insbesondere dann verschärft, wenn zum Reinigen des Fallschachtes mittels eigens dafür vorgesehener Düsen Wasser unter hohem Druck in den Fallschacht gespritzt wird, das die an der Fallschachtwand klebende Schlacke zum Abblättern bringen soll.

Es ist Aufgabe der Erfindung, die mit der Verdunstung des Wassers einhergehenden thermodynamischen Verluste wesentlich zu verringern.

Diese Aufgabe wird erfindungsgemäss durch die Merkmale des Kennzeichens des Anspruchs 1 gelöst. Hierdurch wird erreicht, dass im Wasserbad eine Umwälzbewegung entsteht, die im Gefäss und im anschliessenden Einsatz von oben nach unten und in dem Ringraum zwischen dem Einsatz und der diesen umgebenden Wand entgegengesetzt gerichtet ist. Dadurch wird die Wassertemperatur an der Badoberfläche annähernd gleich der Eintrittstemperatur des über den Wärmeübertrager zugeführten Wassers, und sie steigt dann auf dem Wege zur Wasserentnahmestelle auf einen Maximalwert an. Damit werden nicht nur die Verdampfung des Wassers weitgehend herabgesetzt und die Verdunstung stark reduziert, sondern es wird auch das Kreislaufwasser auf verhältnismässig hohe Temperatur gebracht, so dass sein Wärmeinhalt genutzt werden kann - dies alles, ohne dass an den von Synthesegas bestrichenen Teilen des Gaskühlers Kondensation auftritt. Durch das Anordnen des Schlakkenbrechers am unteren Ende des Einsatzes wird erreicht, dass die Schlackenteilchen den grössten Teil ihrer Wärmeenergie im Wasserbad abgeben und sich dann weitgehend absetzen, wodurch das der thermischen Nutzung zugeführte Wasser ziemlich sauber aus dem Bad abgezogen werden kann.

Bei Dampferzeugern mit flüssiger Schlackenabfuhr ist es bekannt, ein Wasserbad vorzusehen. Dieses Bad wird aber auf so tiefer Temperatur gehalten, dass sich beim Abschrecken der Schlakke nur wenig Dampf bildet. Die Temperatur des Wassers bleibt dabei so niedrig, dass sich eine Nutzung der darin befindlichen Wärmeenergie nicht lohnt. Eine Kondensation von Rauchgasen wird nicht vermieden.

Durch die Gestaltung nach Anspruch 3 wird vermieden, dass sich im Wärmeübertrager Schlakkenteilchen ablagern, was eine Erhöhung der Temperaturdifferenz an den Wärmeübertragungsflächen und damitthermodynamische Verluste zur Folge hätte.

Anspruch 4 zeigt einen Weg, um die aus dem Wasserbad gewonnene Wärme möglichst nutzbringend zu verwenden.

Mit der Wasserzufuhr nach Anspruch 5 wird der Wasserstand im Wasserbad stets auf optimaler Höhe gehalten.

Mit der Stauklappe nach Anspruch 6 kann verhindert werden, dass schwere Schlackenteilchen zu schnell und nur oberflächlich abgeschreckt in den Schlackenbrecher gelangen. Der Schlackenbrecher kann somit nicht mit klebriger Schlacke verschmiert und damit funktionsunfähig werden.

Durch die Wasserabzugeinrichtung nach Anspruch 7 wird verhindert, dass sich auf der Wasseroberfläche eine tragfähige Schicht aus Schlakkenteilchen bildet, die das Eintauchen schwererer Teilchen verhindern würde.

Ein Ausführungsbeispiel der Erfindung wird nun anhand der Zeichnung näher erläutert. Es zeigen:
Fig. 1 einen Vertikalschnitt, stark schematisiert, durch einen Gaskühler nach der Erfindung.
Fig. 2 den unteren, das Wasserbad enthaltenden Teil des Gaskühlers, in grösserem Massstab als in Fig. 1 und
Fig. 3 einen Vertikalschnitt durch ein abgewandeltes Detail des Gaskühlers.

Gemäss Fig. 1 weist der Gaskühler 1 ein Druckgefäss 2 auf, in dem ein koaxialer Fallschacht 6 angeordnet ist, der aus von einem Ringverteiler 3 ausgehenden, zu einer zylindrischen Rohrwand 4 gasdicht verbundenen Rohren 5 gebildet ist. Die Rohrwand 4 ist an ihrem oberen Ende zu einem Hals 7 eingezogen, der von einem Ringsammler 8 umgeben ist, in den die Rohre 5 münden. An die Stirnfläche des Halses 7 schliesst sich dicht ein eine thermische Isolierung aufweisender Stutzen 10 an, der einen oberen Flansch 11 des Druckgefässes 2 durchdringt und Bestandteil eines nicht gezeichneten Kohlevergasungsreaktors ist. Ein Teil der Rohre 5 ist in einer unteren Zone 14 der Rohrwand 4 zur Bildung von Durchtrittsöffnungen nach aussen ausgebogen. Im Ringraum zwischen der Rohrwand 4 und der Wand des Druckgefässes 2 befindet sich eine ebenfalls aus vertikalen Rohren gebildete Rohrwand 15, deren Rohre über Verbindungsstege dicht miteinander verschweisst sind und oben und unten dichte Konusflächen 16 bzw. 17 bilden. Die Rohre der Rohrwand 15 sind wie die Rohre 5 mit dem Ringverteiler 3 und dem Ringsammler 8 verbunden. Die Rohrwand 15 ist sodann in ihrem oberen Bereich mit einem radialen Gasaustrittsstutzen 20 versehen, der die Wand des Druckgefässes 2 durchdringt.

Die aus dem Konus 17 stammenden Rohre der Rohrwand 15 bilden mit ihren Verbindungsstegen in der Mittelebene des Ringverteilers 3 einen Flansch 9 (Fig. 2). An diesen Flansch ist über eine nicht erkennbare Dichtung ein horizontaler Flansch eines Ringbalges 21 dicht festgeschraubt. Das untere Ende des Ringbalges 21 ist an der Aussenwand 22 eines zylindrischen Hohlwandgefässes 24 angeschweisst. Das untere Ende der Innenwand 25 des Hohlwandgefässes 24 schliesst an einen Konus 26 an, der aussen über ein Ringblech 27 mit dem unteren Ende der Aussenwand 22 dicht verschweisst ist. Der Ringraum des Hohlwandgefässes 24 wird nahe seinem unteren Ende über eine ein Abschlussorgan 29 aufweisende Leitung 28 mit Wasser versorgt, das - durch den Ringraum aufsteigend - über mehrere, im Bereich des oberen Randes der Innenwand 25 angeordnete Wasseraustrittsöffnungen 30 in den zentralen Raum des Hohlwandgefässes übertritt. Etwa im oberen Drittel des Hohlwandgefässes 24 werden dessen Aussenwand 22 und Innenwand 25 durch Wassereinspritzlanzen 32 durchdrungen. Diese Lanzen sind vorn düsenartig verengt und hinten an einem Ringverteiler 34 angeschlossen, der über eine Wasserzufuhrleitung 35 mit erwärmtem Wasser versorgt wird. Die Leitung 28 ist, ausserhalb des Druckgefässes 2 mit der Wasserzufuhrleitung 35 verbunden.

Im Hohlwandgefäss 24 ist ein Abzugtrichter 40 exzentrisch angeordnet, von dem aus eine Abzugleitung 41 nach aussen geführt ist, die die Innenwand 25, die Aussenwand 22 und die Wand des Druckgefässes 2 durchdringt und ein nicht gezeichnetes Abschlussorgan aufweist. Das Hohlwandgefäss 24 steht mit seinem Ringblech 27 auf einem Gerüst 44 aus I-Balken, das mittels Laschen 45 an der Wand des Druckgefässes 2 befestigt ist.

Der Konus 26 mündet mit seinem verjüngten Ende in einen vertikalen, rechteckigen Querschnitt aufweisenden Kanal 50, an dessen unterem Ende einen gleichartigen Querschnitt aufweisender Kanal 51 mit Schrauben 52 befestigt ist. Am unteren Ende dieses Kanals 51 ist über eine Flanschverbindung 54 ein Kanalendstück 53 angeschlossen, von dessen vier Wänden zwei einander gegenüberliegende Wände zueinander geneigt verlaufen. Nahe der engsten Stelle am unteren Ende des Kanalendstückes 53 sind zwei Schlägerwalzen 55 eines Schlackenbrechers 56 angeordnet. Jede der beiden Schlägerwalzen ist über eine nicht gezeichnete Kardangelenke aufweisende Welle, die sich durch die Wand eines den Kanal 51 und das Kanalendstück 53 umgebenden Topfes 70 erstreckt, von einem Motor angetrieben, der ebenfalls nicht gezeichnet ist.

Das Druckgefäss 2 ist mit einem Boden 57 versehen, der einen zentralen Anschlussstutzen 58 mit Flansch 59 sowie zwei Stutzen 60 mit Balg 61 aufweist. Am unteren Ende der Bälge 61 ist je ein Wasserzufuhrrohr 62 dicht eingeschweisst, das sich durch den Stutzen 60 erstreckt und zum Ringverteiler 3 führt. Im Anschlussstutzen 58 steckt eine Hülse 63 mit einem unteren Flansch 64. Das obere Ende der Hülse 63 ist über einen Balg 65 mit einem am Konus 26 dicht angeschlossenen Flansch 66 lösbar befestigt. Der schon erwähnte Topf 70 ist mit einem oberen Flansch 71 mit den Flanschen 59 und 64 zusammengespannt und weist an seinem unteren Ende einen konischen Boden 72 auf. Der Boden 72 des Topfes 70 weist einen zentralen Austrittsstutzen 73 auf, der - wie in Fig. 1 zu erkennen ist - über ein Abschlussorgan 75 mit dem einen Schenkel 76' eines Y-förmigen Abzweigstückes 76 verbunden ist. Auf dem anderen Schenkel 76" des Abzweigstückes 76 sitzt eine Schleusenkammer 77 mit einem Entlüftungsventil 78. Der untere Stutzen 80 des Abzweigstückes 76 ist mit einem Abschlussorgan 82 versehen und endet oberhalb eines Schlammsammeltroges 83.

Im mit Wasser gefüllten Ringraum 67 zwischen dem oberen Kanal 50 und der Hülse 63 ist ein Saugkorb 68 angeordnet, von dem eine Wasserleitung 69 ausgeht, die den Topf 70 durchdringt und über ein Trennorgan 100 und eine Umwälzpumpe 101 zu einem Wärmeübertrager 102 führt, der austrittsseitig an die Wasserzufuhrleitung 35 angeschlossen ist. Das Trennorgan 100, in dem im Wasser enthaltene Verunreinigungen ausgeschieden werden sollen, kann ein Filter oder ein Abscheider sein. Der Wärmeübertrager 102 ist sekundärseitig als Speisewasservorwärmer eines Dampferzeugers geschaltet. Zwischen der Umwälzpumpe 101 und dem Wärmeübertrager 102 zweigt eine Bypassleitung 103 ab, die über ein Stellorgan 104 in die Wasserzufuhrleitung 35 mündet. Stromunterhalb dieser Mündungsstelle ist ein Temperaturmessorgan 105 an die Wasserzufuhrleitung 35 angeschlossen, das der jeweiligen Wassertemperatur in der Leitung 35 entsprechende Signale auf einen Regler 106 gibt. Im Regler 106 findet ein Vergleich des Temperatursignals mit einem Sollwertsignal statt. Der Regler 106 steht mit dem Stellorgan 104 in Wirkungsverbindung, das also in Abhängigkeit der im Regler 106 ermittelten Abweichung zwischen der gemessenen Temperatur und der Solltemperatur die über die Bypassleitung 103 am Wärmeübertrager 102 vorbeizuführende Wassermenge einstellt.

Wie aus Fig. 2 ersichtlich, reicht die Tiefe des Wasserbades vom Wasserniveau im Hohlwandgefäss 24 bis zum Eintritt des Wassers in den Schlakkenbrecher 56. Diese Tiefe beträgt ein Mehrfaches der horizontalen Ausdehnung des Wasserbades, die dem Innendurchmesser der Innenwand 25 des Hohlwandgefässes 24 entspricht.

Der beschriebene Gaskühler 1 funktioniert wie folgt: Aus dem nicht gezeichneten Kohlevergasungsreaktor strömen über den Stutzen 10 die mehr als 900 °C heissen Reaktionsprodukte (Synthesegas mit flüssigen Schlackenteilchen) in den Fallschacht 6, der beispielsweise 30 m lang sein kann. In diesem Schacht geben die Reaktionsprodukte, vorzugsweise durch Strahlung, Wärme an die Rohrwand 4 ab, wobei die meisten Schlackenteilchen - mindestens oberflächlich - erstarren. Bei der Umlenkung des Gases in der Zone 14 des Fallschachtes 6 werden die Schlackenteilchen durch die Gaskräfte mehr oder weniger aus ihrer Fallinie abgelenkt und in das Wasserbad oder auf den Konus 17 geschleudert. Die Konusfläche ist so steil, dass die darauf fallenden Schlackenteilchen in das Wasserbad gleiten oder kollern. Das auf diese Weise grob gereinigte Synthesegas strömt nun durch den Ringraum zwischen den Rohrwänden 4 und 15 nach oben und über den Stutzen 20 unmittelbar - oder über einen Abscheider - in einen Konvektionskühler, in dem dem Synthesegas weiter Wärme entzogen wird.

Die ausgeschleuderten Schlackenteilchen sinken im Wasserbad, wobei sie bis in ihren Kern erstarreh Grössere Schlackenteilchen werden im Schlackenbrecher 56 zermalmt, bevor sie sich am konischen Boden 72 absetzen und dort sedimentieren. Die Sedimente werden periodisch vom Boden 72 abgezogen, indem das Abschlussorgan 75 geöffnet wird, so dass - bei geschlossenem Ab- schiussbrgan 82 - Wasser und Sedimente unter hohem Druck in die anfänglich mit Luft von atmosphärischem Druck gefüllte Schleusenkammer 77 getrieben werden. Dabei wird die in der Schleusenkammer 77 befindliche Luft im oberen Kammerabschnitt vorübergehend komprimiert. Nach erfolgtem Druckausgleich wird das Abschlussorgan 75 geschlossen und das Entlüftungsventil 78 geöffnet, so dass die Luft entweicht und die Schleüsenkammer 77 vom Druck entlastet wird. Nun wird das Abschlussorgan 82 geöffnet, so dass sich Wasser und Sedimente aus der Schleusenkammer 77 in den Schlammsammeltrog 83 ergiessen. Wenn nötig, wird die Schleusenkammer 77 beispielsweise mit Wasser gespült. Das Abschlussorgan 82 und das Entlüftungsventil 78 werden geschlossen, wodurch die Ausschleuseneinrichtung für die nächste Ausschleusoperation bereit ist.

Um zu verhindern, dass beim Ausschleusen Luft in das Wasserbad steigt, kann das Abzweigstück 76 mit Wasser gefüllt werden, wozu der zum Abschlussorgan 75 führende Schenkel 76' entlüftbar ausgeführt werden kann.

Während des Betriebes des Gaskühlers wird mittels der Pumpe 101 laufend Wasser durch das Wasserbad umgewälzt. Dieses Wasser wird über die Leitung 35 mit Hilfe der Regelmittel 103 bis 106 mit einer Temperatur ins Wasserbad eingeführt, die zwischen dem Taupunkt des Synthesegases als unterer Grenze und dem Wasserverdampfungspunkt beim Druck des Synthesegases als oberer Grenze gehalten wird, und zwar vorzugsweise im unteren Drittel dieses Temperaturintervalls. Das ins Wasserbad einzuführende Wasser tritt einerseits über die Leitung 28 in den Ringraum des Hohlwandgefässes 24, steigt darin hoch und rinnt durch die Wasseraustrittsöffnungen 30 und der Innenwand 25 entlang zur Oberfläche des Wasserbades. Andererseits gelangt Wasser aus der Zufuhrleitung 35 über den Ringverteiler 34 und die Wassereinspritzlanzen 32 auf die Oberfläche des Wasserbades, wobei es das Bad agitiert und grössere, noch nicht voll erstarrte Teilchen, die infolge des Leidenfrost'schen Phänomens auf der Badoberfläche tanzen, von allen Seiten abkühlt. Das Wasser des Bades zirkuliert sodann nach unten, wobei es von den mitgeführten Teilchen weiter erwärmt wird. Durch den von der Umwälzpumpe 101 hervorgerufenen Druckabfall und durch die Schleppkraft der absinkenden Teilchen wird erreicht, dass das Wasser innerhalb der Kanäle 50 und 51 - obschon es im unteren Bereich des Bades wärmer ist als im oberen - sich über den ganzen Querschnitt abwärts bewegt, ohne dass Inversionsströmungen auftreten.

Grössere Schlackenteilchen und gelegentlich in Zapfenform abstürzende Schlackenstücke werden im Schlackenbrecher 56 zerkleinert. Die Tiefe des Wasserbades ist derart bemessen, dass auch grössere Schlackengebilde bis in ihren Kern erstarren, bevor sie in den Schlackenbrecher 56 eintreten, sodass keine Gefahr besteht, dass der Schlackenbrecher von noch klebriger Schlacke verschmiert und damit funktionsunfähig wird. Vom Austritt des Schlackenbrechers 56 aus steigt das Wasser im Ringraum 67 auf, während eine wesentliche Fraktion der Schlackenteilchen sich auf dem konischen Boden 72 absetzt. Es wird sodann mittels der Pumpe 101 über den Saugkorb 68, die Leitung 69, das Trennorgan 100, und den Wärmeübertrager 102 zur Zuführleitung 35 zurückgeführt.

Es kann vorkommen, dass sich auf der Badoberfläche poröse Schlackenteilchen ansammeln, die leichter sind als Wasser, oder infolge passender Oberflächenspannung darauf flotieren. Solche Teilchen können über den Abzugtrichter 40 abgezogen werden.

Die Wasserverluste im Bad, die durch das Abziehen von auf der Oberfläche schwimmenden Teilchen, durch das Ausschleusen von Sedimenten mit Wasser zusammen und durch die unvermeidliche Verdampfung oder Verdunstung im Bereich der Wasseroberfläche bedingt sind, werden durch Zugabe frischen Wassers ersetzt. Zu diesem Zweck ist eine nicht gezeichnete Einrichtung vorgesehen, die - solange der Wasserstand im Bad einen bestimmten Sollwert unterschreitet - Frischwasser in die Zufuhrleitung 35 einspeist. Diese Einrichtung wird zweckmässig von einem Wasserstandgeber beeinflusst, der als Druckdifferenzmessgerät ausgebildet sein kann, das unterhalb und oberhalb der Wasseroberfläche angeschlossen ist.

Während des Betriebes wird Wasser über die Wasserzufuhrrohre 62 und den Ringverteiler 3 in die Rohre der Rohrwände 4 und 15 eingespeist. Das Wasser wird in diesen Wänden zum Teil verdampft. Das Wasserdampfgemisch wird über den Ringsammler 8 und nicht gezeichnete Rohre abgeführt, beispielsweise in eine Dampftrommel eines Dampferzeugers. Die Rohre der beiden Rohrwände 4 und 15 können - wie dies vom Dampferzeugerbau her bekannt ist - im Naturumlauf, im Zwangumlauf oder im Zwangdurchlauf geschaltet sein; es ist auch möglich, die Schaltarten nach Bedarf zu wechseln oder einander zu überlagern.

Durch die erwähnte Begrenzung der Temperatur des dem Wasserbad zugeführten Wassers nach unten wird erreicht, dass innerhalb des Gaskühlers keine Oberflächenteile eine tiefere Temperatur aufweisen, als der Taupunkt des Synthesegases beträgt. Dadurch wird vermieden, dass sich aus dem Synthesegas an solchen Oberflächen Tau niederschlägt oder Gasfraktionen kondensieren. Das ist besonders wichtig, wenn der Raum zwischen der Rohrwand 15 und der Wand des Druckbehälters 2 aus Gründen des Druckausgleichs mit stagnierendem Synthesegas gefüllt ist.

Die Temperatur des über die Zufuhrleitung 35 dem Gaskühler zugeführten Wassers wird möglichst nahe an der Taupunkttemperatur, aber mit genügender Sicherheit über dieser gewählt, sodass möglichst wenig Wasser im Bereich der Oberfläche des Wasserbades verdampft oder verdunstet.

Um zu verhindern, dass grosse, nicht vollständig erstarrte Schlackenbrocken oder -zapfen in den Schlackenbrecher 56 gelangen, können Mittel vorgesehen sein, um das Absinken der Schlakkenteile zu verzögern. Ein solches Mittel besteht gemäss Fig. 3 in Form von Stauklappen 87. An den beiden längeren Rechteckseiten des Kanals 51 ist je eine nach aussen gewölbte Rille 85 vorgesehen, in der eine Welle 86 parallel zur benachbarten Wand angeordnet ist. Auf diese Wellen 86 ist, gegen Verdrehung gesichert, je eine Stauklappe 87 gesteckt. Die beiden Wellen 86 durchdringen die kürzeren Rechteckseiten des Kanals 51, und auf den herausstehenden Wellenenden sind Hebel 90 drehfest angebracht, an deren freien Enden je eine Feder 91 angreift, die über eine Lasche 92 an der Kanalwand verankert ist. Anschläge 93 bestimmen die Schliessstellung der Stauklappen 87. Stürzt ein Schlackenbrocken auf die Stauklappen 87, so muss zuerst die Kraft der Federn 91 und die Trägheit der Stauklappen 87 überwunden werden, bis die Klappen sich öffnen und den Schlackenbrocken weiterfallen lassen. Die Energie des Sturzes des Brockens wird von den Klappen 87 weitgehend aufgezehrt. Da die Klappen 87 beim Öffnen viel Wasser verdrängen müssen, können sie sich nur verhältnismässig langsam bewegen. Es können auch zusätzliche Dämpfer zur Begrenzung der Öffnungsgeschwindigkeit der Klappen vorgesehen sein.

Der Gaskühler hat den Vorteil, dass er - wenn er ausser Betrieb und entleert ist - verhältnismässig einfach inspiziert, gereinigt und repariert werden kann. Zu diesem Zweck wird nach dem Ablassen des Wassers der Topf 70 abgebaut, wobei die Leitung 69 und der Saugkorb 68 mitentfernt werden. Dann kann der Ringraum 67 bestiegen werden, um die Verbindung am Flansch 66 zu lösen, worauf die Hülse 63 nach unten ausgebaut werden kann.

Das Innere des Hohlwandgefässes 24 ist über den oberen Kanal 50 zugänglich. Der Ringraum zwischen der Aussenwand 22 des Hohlwandgefässes 24 und der Wand des Druckgefässes 2 ist nach dem Ausbauen der Hülse 63 ebenfalls leicht erreichbar.

Der Ringverteiler 3 wird gut zugänglich, wenn von dem zuletzt erwähnten Ringraum aus die Verbindung des Ringbalges 21 mit dem Flansch 9 gelöst und die Verbindungen des Rohres 28 sowie der Wassereinspritzlanzen 32 getrennt werden, sodass nach einem Verschieben der I-Balken des Gerüstes 44 das ganze Hohlwandgefäss 24 abgesenkt werden kann.

Die Erfindung ist keineswegs auf das dargestellte Ausführungsbeispiel beschränkt; so kann beispielsweise die Hülse 63 bis zum Konus 26 zylindrisch verlängert und mit diesem in einer Ringnaht dicht verschweisst sein. Der Konus 26 wird dabei zweckmässig nahe unter dieser Ringnaht geteilt und die beiden Teile durch eine lösbare Verschraubung verbunden. Eine solche Ausführungsform hat den Vorteil, dass nach einem Entfernen des Topfes 70 und des unteren Kanals 51 beim Ausbauen des unteren Teils des Konus 26 eine grössere Zugangsöffnung zum Fallschacht 6 zur Verfügung steht. Auch könnte auf das Gerüst 44 verzichtet und das Druckgefäss 2 unten verkürzt werden. Der Ringraum zwischen Hohlwandgefäss 24 und der Wand des Druckgefässes 2 würde dabei zweckmässig durch mindestens einen Mannlochstutzen in der Wand des Druckgefässes 2 zugänglich gemacht.

Es kann auch wünschbar sein, den Schlackenbrecher 56, der dem Verschleiss unterworfen ist, seitlich ausbaubar zu gestalten. Das kann erreicht werden, indem das Kanalendstück 53 über zwei parallele, koaxial zu den Schlägerwalzen 55 verlaufende Rohrstücke mit dem Topf 70 fest verbunden wird. Die Schlägerwalzen sind in diesem Fall fest mit den Wellen der Antriebsmotoren verbunden, die über je einen Flansch aussen an der Wand des Topfes 70 dicht angeschraubt sind. Wenn man für den Antrieb der beiden Schlägerwalzen 55 zwei getrennte Motoren vermeiden will, so können die Walzen auch unter Zwischenschaltung von Zahnrädern von einem einzigen Motor angetrieben sein.

## Patentansprüche

1. An einem Synthesegasgenerator angeschlossener Gaskühler (1) mit einem Druckgefäss (2), in dem ein von Strahlungskühlwänden (4) begrenzter Fallschacht (6) angeordnet ist, mit einem zylindrischen, am unteren Ende des Fallschachtes anschliessenden, eine trichterartige Verengung (26) aufweisenden Gefäss (24) zur Aufnahme eines Wasserbades, mehreren nahe oberhalb des Wasserbades in den Kühlwänden (4) des Fallschachtes (6) vorgesehenen Austrittsöffnungen für das gekühlte Synthesegas und einer am tiefsten Punkt des Wasserbades angeordneten verschliessbaren Abschlämmöffnung (73), wobei die Tiefe des Wasserbades ein Mehrfaches seiner horizontalen Ausdehnung beträgt, dadurch gekennzeichnet, dass sich an der trichterartigen Verengung (26) des Gefässes (24) ein sich nach unten erstreckender Einsatz (50, 51) mit im Bereich seines unteren Endes angeordnetem Schlackenbrecher (56) dichtend anschliesst, dass eine Wasserentnahmestelle (68) in einem Ringraum (67) zwischen dem Einsatz (50, 51) und einer zylindrischen, das Wasserbad begrenzenden und mit dem Druckgefäss (2) verbundenen Wand (70) angeordnet ist und dass die Wasserentnahmestelle (68) über eine eine Pumpe (101) und einen Wärmeübertrager (102) enthaltende Leitung (69, 35) mit dem oberen Ende des Wasserbades in Verbindung steht.

2. Gaskühler nach Anspruch 1, dadurch gekennzeichnet, dass Regelmittel (103 bis 106) für die Temperatur des dem oberen Ende des Wasserbades über die Leitung (35) zugeführten Wassers vorgesehen sind.

3. Gaskühler nach Anspruch 1 oder 2, dadurch gekennzeichnet, dass in der Leitung (69) zwischen der Wasserentnahmestelle (68) und der Pumpe (101) ein Trennorgan (100) für von Wasser sich in der Dichte und/oder im Aggregatzustand unterscheidende Teilchen vorgesehen ist.

4. Gaskühler nach einem der Ansprüche 1 bis 3, wobei die Strahlungskühlwände (4) des Fallschachtes (6) durch das Arbeitsmittel eines Dampferzeugers gekühlt werden, dadurch gekennzeichnet, dass der Wärmeübertrager (102) sekundärseitig in den Speisewasserstrom des Dampferzeugers geschaltet ist.

5. Gaskühler nach einem der Ansprüche 1 bis 4, dadurch gekennzeichnet, dass das Wasserbad mit einer Wasserzufuhr verbunden ist, die von einem auf den Wasserstand im Wasserbad ansprechenden Fühler beeinflusst ist.

6. Gaskühler nach einem der Ansprüche 1 bis 5, dadurch gekennzeichnet, dass im Wasserbad, vorzugsweise oberhalb des Schlackenbrechers (56) mindestens eine Stauklappe (87) vorgesehen ist.

7. Gaskühler nach einem der Ansprüche 1 bis 6, dadurch gekennzeichnet, dass im Wasserbad nahe unterhalb der Wasseroberfläche eine mit einem Abschlussorgan verbundene Wasserabzugeinrichtung (40, 41) angeordnet ist, durch die eine oberflächliche Wasserschicht mit Schwimmteilchen, nach Bedarf periodisch oder kontinuierlich, abgezogen werden kann.

## Claims

1. A gas cooler (1) connected to a synthesis gas generator and having: a pressure vessel (2) in which a fall shaft (6) bounded by radiation-cooling walls (4) is disposed; a cylindrical vessel (24) into which the fall shaft (6) merges at its bottom end and which has a funnel-like narrowing (26) and which is adapted to receive a water bath; a number of exit orifices for the cooled synthesis gas, such orifices being disposed in the cooling walls (4) just above the water bath; and a closable sludge removal opening (73) disposed at the lowest part of the water bath, the depth thereof being a multiple of its horizontal dimension, characterised in that the funnel-like narrowing (26) of the vessel (24) merges sealingly into a downwardly extending element (50, 51) having a clinker breaker (56) disposed near its bottom end; a water removal station (68) is disposed in an annular chamber (67) between the element (50, 51) and a cylindrical wall (70) bounding the water bath and communicating with the pressure vessel (2); and such station (68) communicates, by way of a line (69, 35) comprising a pump (101) and a heat exchanger (102), with the top end of the water bath.

2. A gas cooler according to claim 1, characterised in that means (103-106) for controlling the temperature of the water supplied to the top end of the water bath through the line (35) are provided.

3. A gas cooler according to claim 1 or 2, characterised in that a separating element (100) for particles differing from water in density and/or in the aggregate state is provided in the line (69) between the station (68) and the pump (101).

4. A gas cooler according to any of claims 1-3, the walls (4) of the fall shaft (6) being cooled by the working medium of a vapour generator, characterised in that the heat exchanger (102) is connected on the secondary side in the feed water flow of the vapour generator.

5. A gas cooler according to any of claims 1-4, characterised in that the water bath is connected to a water supply controlled by a sensor responding to the water level in the water bath.

6. A gas cooler according to any of claims 1-5, characterised in that at least one clinker-delaying flap (87) is provided in the water bath, preferably above the clinker breaker (56).

7. A gas cooler according to any of claims 1-6, characterised in that water removal means (40, 41) connected to a closure element are disposed just below the surface of the water in the water bath and are adapted to remove periodically or continuously, as required, a surface layer of water containing floating particles.

## Revendications

1. Refroidisseur de gaz (1) raccordé à un générateur de gaz de synthèse, et comprenant un réservoir de pression (2) dans lequel se trouve un puits de descente (6) délimité par des parois (4) de refroidissement par rayonnement, un récipient (24) cylindrique, destiné à recevoir un bain d'eau, se raccordant à l'extrémité inférieure du puits de descente et présentant un rétrécissement infundibuliforme (26), plusieurs orifices de sortie du gaz de synthèse refroidi, prévus dans les parois de refroidissement (4) du puits de descente (6), un peu au-dessus du bain d'eau, ainsi qu'une ouverture obturable (73) d'évacuation des boues, située au point le plus bas du bain d'eau, la profondeur de ce bain d'eau représentant un multiple de son étendue horizontale, caractérisé par le fait qu'une pièce incorporée (50, 51), s'étendant vers le bas et munie d'un broyeur de scories (56) disposé au voisinage de son extrémité inférieure, se raccorde hermétiquement au rétrécissement infundibuliforme (26) du récipient (24); par le fait qu'une zone (68) de prélèvement d'eau se trouve dans un compartiment annulaire (67) entre la pièce incorporée (50, 51) et une paroi cylindrique (70) qui délimite le bain d'eau et est reliée au réservoir de pression (2); et par le fait que la zone (68) de prélèvement d'eau est en communication avec l'extrémité supérieure du bain d'eau, par l'intermédiaire d'un conduit (69, 35) renfermant une pompe (101) et un échangeur de chaleur (102).

2. Refroidisseur de gaz selon la revendication 1, caractérisé par le fait que des moyens (103 à 106) sont prévus pour réguler la température de l'eau délivrée à l'extrémité supérieure du bain d'eau par l'intermédiaire du conduit (35).

3. Refroidisseur de gaz selon la revendication 1 ou 2, caractérisé par le fait qu'il est prévu dans la canalisation (69), entre la zone (68) de prélèvement d'eau et la pompe (101), un organe (100) pour séparer des particules se distinguant de l'eau par leur densité et/ou par leur état aggloméré.

4. Refroidisseur de gaz selon l'une des revendications 1 à 3, dans lequel les parois (4) de refroidissement par rayonnement du puits de descente (6) sont refroidies par le fluide de travail d'un générateur de vapeur, caractérisé par le fait que l'échangeur de chaleur (102) est branché, côté secondaire, dans le flux d'eau d'alimentation du générateur de vapeur.

5. Refroidisseur de gaz selon l'une des revendications 1 à 4, caractérisé par le fait que le bain d'eau est relié à une admission d'eau qui est influencée par un détecteur réagissant au niveau de l'eau dans le bain d'eau.

6. Refroidisseur de gaz selon l'une des revendications 1 à 5, caractérisé par le fait qu'au moins un volet de retenue (87) est prévu dans le bain d'eau, de préférence au-dessus du broyeur de scories (56).

7. Refroidisseur de gaz selon l'une des revendications 1 à 6, caractérisé par le fait qu'un dispositif (40, 41) d'évacuation d'eau, relié à un organe d'obturation, se trouve dans le bain d'eau un peu au-dessous de la surface de l'eau, dispositif par l'intermédiaire duquel une couche d'eau superficielle avec des particules surnageantes peut être évacuée, selon les besoins, périodiquement ou continûment.
